# EUROPÄISCHE PATENTSCHRIFT

(11) **EP 1 872 058 B1**
(45) Veröffentlichungstag und Bekanntmachung des Hinweises auf die Patenterteilung: **01.08.2018**
(21) Anmeldenummer: 06743314.4
(22) Anmeldetag: 18.04.2006
(51) Int. Cl.: F23R 3/00, F23M 5/04

(54) **BRENNKAMMER MIT EINEM HITZESCHILD**
COMBUSTION CHAMBER WITH A HEATSHIELD
CHAMBRE DE COMBUSTION MUNIE D'UN BOUCLIER THERMIQUE

(30) Priorität: 19.04.2005 EP 05008510
(43) Veröffentlichungstag der Anmeldung: 02.01.2008
(73) Patentinhaber: Siemens Aktiengesellschaft, 80333 München (DE)
(72) Erfinder: FISCHER, Marcus, 56589 Niederbreitbach (DE); TERTILT, Marc, 45529 Hattingen (DE); VONNEMANN, Bernd, 45968 Gladbeck (DE)
(86) Internationale Anmeldenummer: PCT/EP2006/061623
(87) Internationale Veröffentlichungsnummer: WO 2006/111518

(56) Entgegenhaltungen:
- EP-A- 0 558 540
- EP-A- 1 561 997
- DE-A1- 4 114 768
- DE-U1- 8 908 264
- FR-A- 2 685 035
- US-A- 5 363 620
- US-A- 5 899 151
- US-A1- 2003 177 770

## Beschreibung

Die vorliegende Erfindung betrifft eine Brennkammer mit einer Tragstruktur und daran befestigtem Hitzeschild. Hitzeschilde kommen beispielsweise in Brennkammern oder Flammenrohren, die etwa Teil eines Brennofens, eines Heißgaskanals oder einer Gasturbine sein können und in denen ein heißes Medium erzeugt oder geführt wird, zum Einsatz. So werden beispielsweise thermisch hoch belastete Gasturbinenbrennkammern zum Schutz vor übermäßiger thermischer Beanspruchung mit einem Hitzeschild ausgekleidet. Der Hitzeschild umfasst typischerweise eine Anzahl flächendeckend an einer Tragstruktur angeordneter Hitzeschildelemente, welche die Wandung der Brennkammer gegen das heiße Verbrennungsabgas abschirmen.

Um die thermische Ausdehnung der Hitzeschildelemente bei Kontakt mit dem heißen Verbrennungsabgas nicht zu behindern, werden diese unter Belassung von Spalten zwischen benachbarten Hitzeschildelementen an der Tragstruktur befestigt.

Ein derartiger Hitzeschild an einer Tragstruktur ist beispielsweise in EP 0 558 540 B1 beschrieben. In diesem Hitzeschild weisen viereckige keramische Hitzeschildelemente eine dem heißen Abgas zuzuwendende Heißseite, eine der Tragstruktur zuzuwendende Kaltseite sowie vier die Heißseite mit der Kaltseite verbindende Umfangsseiten auf. Der Hitzeschild ist insbesondere zum Anbringen an der Tragstruktur einer axialsymmetrischen Brennkammer vorgesehen. Die Hitzeschildelemente werden mittels Halteelementen, welche einen Fixierabschnitt zum Fixieren an der Tragstruktur und einen Halteabschnitt zum Eingriff in Nuten von Umfangsseiten der Hitzeschildelemente aufweisen, gehalten. Diejenigen Umfangsseiten der Hitzeschildelemente, in denen die Nuten zum Eingriff der Eingriffsabschnitte vorhanden sind, erstrecken sich entlang der Axialrichtung der axialsymmetrischen Brennkammer. Zwei mit Nuten versehenen Umfangsseiten liegen daher in Umfangsrichtung der Brennkammer gesehen an gegenüberliegenden Enden eines Hitzeschildelementes.

Im Hitzeschild der EP 0 558 540 B1 sind die Hitzeschildelemente durch den Eingriff von an der Tragstruktur fixierten Halteelementen in die Nuten der Umfangsseiten in Umfangsrichtung der Brennkammer fixiert. Eine sichere Fixierung in Axialrichtung der Brennkammer ist jedoch nicht gegeben, da eine axiale Fixierung nicht vorgesehen ist. Wenn nun die Toleranzen ungünstig verteilt sind, etwa wenn alle Hitzeschildelemente am unteren Toleranzband liegen, können sich durch Verschieben der Hitzeschildelemente in Axialrichtung die Spalte zwischen benachbarten Hitzeschildelementen Vergrößern, was zu einem vermehrten Eindringen von Heißgas in die Spalte führt. Üblicherweise werden die Spalte zwischen Hitzeschildelementen mittels Sperrluft, d.h. mittels Druckluft, die durch die Spalte in die Brennkammer strömt, gegen ein Eindringen von Heißgas abgeschirmt. Wenn nun große Spalte, die aufgrund von axialen Verschiebungen auftreten können, zu berücksichtigen sind, erhöht dies dem Sperrluftbedarf, der nötig ist, um die großen Spalten hinreichend zu sperren. Für keramische Hitzeschildelemente im Bereich großer Spalte führt der erhöhte Sperrluftstrom zu einem höheren Temperaturgradienten innerhalb dieser Hitzeschildelemente. Der erhöhte Temperaturgradient führt wiederum zu vermehrter Rissbildung im Bereich der Kanten der keramischen Hitzeschildelemente und zudem noch dazu, dass die Risse länger sind, als bei einem geringeren Temperaturgradienten.

Aufgabe der vorliegenden Erfindung ist es, eine Brennkammer, insbesondere eine axialsymmetrische Gasturbinenbrennkammer, mit einem vorteilhaften Hitzeschild zur Verfügung zu stellen.

Die erste Aufgabe wird durch eine Brennkammer nach Anspruch 1 gelöst. Die abhängigen Ansprüche enthalten vorteilhafte Ausgestaltungen der Erfindung.

Ein Halteelement zum Halten eines Hitzeschildelementes an einer Tragstruktur, welches insbesondere aus Metall ausgebildet sein kann, umfasst wenigstens einen zum Fixieren des Halteelementes an der Tragstruktur ausgebildeten Fixierabschnitt, auch Schuh genannt, und wenigstens einen Halteabschnitt, auch Halterkopf genannt, der zum Eingriff in eine Eingriffsnut ausgebildet ist, welche in einer Umfangsfläche eines Hitzeschildelementes vorhanden ist. Zudem weist das Halteelement einen Vorsprung auf, der derart angeordnet ist, dass er beim Halten eines Hitzeschildelementes in Richtung auf das gehaltene Hitzeschildelement vorsteht, insbesondere in Richtung auf die dem Halteelement nächstgelegene Fläche des Hitzeschildelementes.

Der Vorsprung des erfindungsgemäßen Halteelementes ermöglicht einen Eingriff in eine im Hitzeschildelement vorhandene Aussparung, durch den sich das Hitzeschildelement gegen ein Verschieben in eine Richtung parallel zu der mit der Nut versehenen Umfangsfläche sichern lässt.

Ein entsprechendes Hitzeschildelement, das als keramisches Hitzeschildelement ausgebildet ist, weist eine der Tragstruktur zuzuwendende Kaltseite, eine der Tragstruktur abzuwendende, d.h. eine dem Brennkammerinneren zuzuwendende Heißseite, sowie die Kaltseite mit der Heißseite verbindende Umfangsseiten auf. In wenigstens einer Umfangsseite, vorzugsweise in zwei an einander abgewandten Enden des Hitzeschildelementes vorhandenen Umfangsseiten, ist eine Eingriffsnut vorhanden, die zur Kaltseite hin von einem kaltseitigen Materialriegel, zur Heißseite hin von einem heißseitigen Materialriegel und zum Inneren des Hitzeschildelementes hin von einem Nutboden begrenzt ist. In einem Abschnitt eines kaltseitigen Materialriegels, ist mindestens eine Materialaussparung vorhanden. In dieser Materialaussparung kann der Vorsprung eines erfindungsgemäßen Halteelementes eingreifen. Erfindungsgemäss, ist die Materialaussparung im kaltseitigen Materialriegel angeordnet. In diesem Fall kann der im Halteelement vorhandene Vorsprung beispielsweise in Form eines zylindrischen, am Halteabschnitt angeordneten Ansatzes, in Form eines am Halteabschnitt angeordneten Hakens oder als Spitze eines V-förmig ausgebildeten Bereiches des Halteabschnittes im Halteabschnitt ausgebildet sein. Wenn zwischen dem Fixierabschnitt und dem Halteabschnitt ein Übergangsabschnitt vorhanden ist, kann der Vorsprung auch im Übergangsabschnitt angeordnet sein. In diesem Fall kann der Vorsprung beispielsweise als ein klotzförmiger Ansatz oder als ein gebogener Bereich, welcher derart gebogen ist, dass er beim Halten eines Hitzeschildelementes in Richtung auf das Hitzeschildelement vorsteht, ausgebildet sein.

Die Materialaussparung im kaltseitigen Materialriegel kann entweder auf der Nutseite des Materialriegels oder auf der kaltseitigen Seite des Materialriegels vorhanden sein. Sie kann sich insbesondere auch von der Nutseite des Materialriegels aus bis zur Kaltseite des Materialriegels durch den gesamten Materialriegel hindurch erstrecken. Als Materialaussparung in der Nutseite des Materialriegels kann beispielsweise eine V-förmige Einformung vorhanden sein.

Ein erfindungsgemäße Brennkammer, die beispielsweise als Gasturbinenbrennkammer und insbesondere als axialsymmetrische Gasturbinenbrennkammer ausgestaltet sein kann, umfasst eine Tragstruktur und einen an der Tragstruktur befestigten Hitzeschild. Der Hitzeschild ist aus einer Anzahl von erfindungsgemäßen Hitzeschildelementen und einer Anzahl von erfindungsgemäßen Halteelementen aufgebaut. Die Hitzeschildelemente sind mittels der Halteelemente unter Spaltbelassung flächendeckend an der Tragstruktur angeordnet, wobei die Vorsprünge der Halteelemente mit den Materialaussparungen der Hitzeschildelemente in Eingriff stehen. Der Eingriff ermöglicht einen Schutz der Hitzeschildelemente vor einer Verschiebung gegenüber der Tragstruktur. Insbesondere lässt sich bei axialsymmetrischen Brennkammern, in denen eine Fixierung der Hitzeschildelemente in Umfangsrichtung durch den Eingriff der Halteelemente in die Nuten gegeben ist, eine Fixierung der Hitzeschildelemente in Axialrichtung herbeiführen.

Bei den Hitzeschildelementen handelt es sich um keramische Hitzeschildelemente, bei den Halteelementen vorzugsweise um metallische Halteelemente.

Weitere Merkmale, Eigenschaften und Vorteile der vorliegenden Erfindung ergeben sich aus der nachfolgenden Beschreibung von Ausführungsbeispielen unter Bezugnahme auf die beiliegenden FIGen.
- FIG 1: zeigt einen Ausschnitt aus einem Hitzeschild an einer Tragstruktur in einer schematischen Darstellung;
- FIG 2: zeigt ein an der Tragstruktur mittels eines Halteelementes fixiertes Hitzeschildelement.
- FIG 3: zeigt ein erstes Ausführungsbeispiel für ein erfindungsgemäßes Hitzeschildelement.
- FIG 4: zeigt ein erstes Ausführungsbeispiel für ein erfindungsgemäßes Halteelement.
- FIG 5: zeigt ein zweites Ausführungsbeispiel für ein erfindungsgemäßes Halteelement.
- FIG 6: zeigt ein zweites Ausführungsbeispiel für ein erfindungsgemäßes Hitzeschildelement.
- FIG 7: zeigt ein drittes Ausführungsbeispiel für ein erfindungsgemäßes Halteelement.
- FIG 8: zeigt ein drittes Ausführungsbeispiel für ein erfindungsgemäßes Hitzeschildelement.
- FIG 9: zeigt ein viertes Ausführungsbeispiel für ein erfindungsgemäßes Halteelement.
- FIG 10: zeigt ein viertes Ausführungsbeispiel für ein erfindungsgemäßes Hitzeschildelement.
- FIG 11: zeigt ein fünftes Ausführungsbeispiel für ein erfindungsgemäßes Halteelement.

FIG 1 zeigt als ein Ausführungsbeispiel für eine erfindungsgemäße Brennkammer einen Ausschnitt aus einer axialsymmetrischen Gasturbinenbrennkammer. Die Axialrichtung ist in FIG 1 durch den mit A bezeichneten Pfeil angedeutet.

Die Brennkammer 1 weist eine Tragstruktur 3 und einen an der Tragstruktur 3 befestigten Hitzeschild auf, welcher aus einer Anzahl von Hitzeschildelementen 100 aufgebaut ist, die mittels Halteelementen 150 an der Tragstruktur 3 gehalten sind. Die Hitzeschildelemente 100 sind unter Spaltbelassung 101, 103 in Umfangsrichtung U und Axialrichtung A der Brennkammer flächendeckend an der Tragstruktur 3 angeordnet, wobei die Halteelemente 150 in die in Axialrichtung A verlaufenden Spalte 101 hineinragen. Zum Sperren der Spalte gegen den Eintritt von Heißgas können diese mit Druckluft gespült werden.

Ein Hitzeschildelement 100 sowie ein das Hitzeschildelement an der Tragstruktur 3 befestigendes Halteelement 150 sind in FIG 2 in Detail dargestellt. Das Hitzeschildelement 100 weist eine der Tragstruktur zugewandte Kaltseite 102, eine der Tragstruktur abgewandte Heißseite 104 sowie Umfangsseiten 106, 108 auf, welche die Kaltseite 102 mit der Heißseite 104 verbinden. Dabei erstrecken sich die Umfangsseiten 108 in Umfangsrichtung U der Brennkammer und die Umfangsseiten 106 in Axialrichtung A. Die Umfangsseiten 106 sind mit einer Nut 110 versehen, die sich ebenfalls in Axialrichtung der Brennkammer erstreckt. In die Nut 110 greift ein Halteabschnitt 152 des Halteelementes 150, im folgenden Halterkopf genannt, ein.

Das Halteelement 150 ist in einer Nut 5 der Tragstruktur 3 geführt. Hierbei greift ein verbreiterter Fixierabschnitt (in FIG 2 nicht dargestellt) des Halteelementes 150, der sogenannte Schuh des Halteelementes 150, eng toleriert in die parallel zur Oberfläche der Tragstruktur 3 eingelassenen ca. 10 mm tiefe Nut 5 ein. Die Nut 5 ist so ausgeführt, dass sie nur im Nutgrund 7 die für das Einschieben des Schuhs erforderliche Breite aufweist. Bei einem Hochziehen des Halteelementes 150 in der Nut 5 stützt dieses sich an einem engen Bereich 9 der Nut 5 ab, wodurch eine das Halteelement 150 haltende Haltekraft vermittelt wird. Ein nicht verbreiterter Teil des Halteelementes 150 kann ungehindert in der Nut 5 angehoben werden.

Die Hitzeschildelemente 100 werden üblicherweise an zwei einander in Umfangsrichtung der Gasturbinenbrennkammer abgewandten Seiten von jeweils zwei Halteelementen 150, also insgesamt von vier Halteelementen 150, gehalten. Die Halteelemente 150 wenigstens an einer der beiden Seiten sind im Bereich des Schuhs beispielsweise mittels Arretiermaden an der Tragstruktur 3 gesichert. Die Schuhe der an der anderen Seite angeordneten Halteelemente 150 sind nicht gesichert, sodass sie gleiten können, um die thermische Dehnung des Hitzeschildelementes nicht zu behindern. Mit dieser Art der Fixierung sind die Hitzeschildelemente recht gut in Umfangsrichtung der Gasturbinenbrennkammer 1 fixiert.

Eine Fixierung der Hitzeschildelemente in Axialrichtung der Gasturbinenbrennkammer wird dadurch erreicht, dass die Halteelemente Vorsprünge aufweisen, die in Materialaussparungen der Hitzeschildelemente eingreifen. Dies wird nachfolgend mit Bezug auf die Figuren 3 bis 11 beschrieben.

FIG 3 zeigt ein erstes Ausführungsbeispiel für ein Hitzeschildelement 100 mit einer Aussparung 120. Die Aussparung 120 befindet sich in einem Bereich der Umfangsseite 106, der zum Eingriff des Halteabschnittes eines Halteelementes 150 vorgesehen ist.

Die Eingriffsnut 110, in welche ein Halterkopf 152 eingreifen kann, ist zur Kaltseite 102 hin durch einen kaltseitigen Materialriegel 122, zur Heißseite 104 hin durch einen heißseitigen Materialriegel 124 und zum Inneren des Hitzeschildelementes 100 hin durch den Nutboden 126 begrenzt. Die Materialaussparung 120 befindet sich im kaltseitigen Materialriegel 122, im Bereich der Kaltseite 102. Sie erstreckt sich von der Kaltseite 102 ausgehend etwa über die halbe Dicke des kaltseitigen Materialriegels 122. Entsprechende Materialaussparungen 120 sind auch in den anderen Riegelabschnitten vorhanden, die für den Eingriff von Halterköpfen 152 vorgesehen sind.

Das zugehörige Halteelement 150 ist in FIG 4 dargestellt. Es sind der Halterkopf 152, der Schuh 154 sowie ein Übergangsabschnitt, der zwischen dem Halterkopf 152 und dem Schuh 154 angeordnet ist, zu erkennen. Der Schuh 154 zeichnet sich gegenüber dem Übergangsabschnitt 156 durch eine verbreiterte Ausgestaltung und der Halterkopf 152 durch eine im Wesentlichen rechtwinklige Abwinklung aus.

Der Halterkopf 152 ist mit einer Eingriffslasche 158 ausgestattet, die vom übrigen Halterkopf 152 derart abgewinkelt ist, dass sie näherungsweise parallel zum Übergangsabschnitt 156 verläuft.

Im Bereich des Schuhs 154 sowie des Übergangsabschnitts 156 ist eine Blattfeder 160 angeordnet, die dafür sorgt, dass der Übergangsabschnitt 156 in FIG 4 nur gegen die Federkraft der Blattfeder in der Nut 5 (vgl. FIG 2) anzuheben ist. Die Blattfeder 160 erstreckt sich im Wesentlichen über den gesamten Übergangsabschnitt 156, weswegen dieser auch als Federabschnitt oder kurz als Feder bezeichnet wird.

Das halterkopfseitige Ende 162 der Blattfeder ist in Richtung auf die Eingriffslasche 158 vom Übergangsabschnitt 156 weggebogen. Wenn nun die Eingriffslasche 158 in die Nut 110 des in FIG 3 dargestellten Hitzeschildelementes 100 eingreift, so greift das hochgebogene halterkopfseitige Ende 162 der Blattfeder 160 in die Materialaussparung 120 im kaltseitigen Materialriegel 122 ein. Dadurch wird eine Fixierung des Hitzeschildelementes 100 in Axialrichtung A der Brennkammer erreicht.

Ein zweites Ausführungsbeispiel für das erfindungsgemäße Halteelement ist in FIG 5 dargestellt. In dieser Variante des Halteelementes 150' ist die Blattfeder 160' gegenüber der in FIG 4 dargestellten Variante verkürzt. Außerdem weist sie keinen hochgebogenen Abschnitt auf.

Zwischen der Blattfeder 160' und dem Halterkopf 152' ist ein Klotz an den Übergangsabschnitt 156' angeschweißt. Der Klotz 164 steht dabei in Richtung auf die Eingriffslasche 158' des Halteelementes 150' vor. Wenn nun die Eingriffslasche 158' des Halteelementes 150' in die Nut 110 des in FIG 3 dargestellten Hitzeschildelementes 100 eingreift, so greift die Oberseite des Klotzes 164 in die Materialaussparung im kaltseitigen Materialriegel 122 ein und sichert so das Hitzeschildelement 100 gegen ein Verschieben in Axialrichtung A.

Ein zweites Ausführungsbeispiel für das erfindungsgemäße Hitzeschildelement ist in FIG 6 dargestellt. Das in FIG 6 dargestellte Hitzeschildelement 200 unterscheidet sich vom in FIG 3 dargestellten Hitzeschildelement 100 im Wesentlichen dadurch, dass sich die Aussparung 220 von der Kaltseite 202 ausgehend bis zur Nut 210 durch den kaltseitigen Materialriegel 222 erstreckt.

Ein drittes Ausführungsbeispiel für das erfindungsgemäße Halteelement ist in FIG 7 dargestellt. Das in FIG 7 dargestellte Halteelement 250 unterscheidet sich vom in FIG 4 dargestellten Halteelement 150 dadurch, dass seine Blattfeder 260 keinen hochgebogenen Abschnitt aufweist, sondern im gesamten Übergangsabschnitt 256 des Halteelementes 250 an diesem anliegt. Am Halterkopf 252 des Halteelementes 250 ist ein zylinderförmiger Abschnitt in Form eines an den Halterkopf 252 angeschweißten Röhrchens 262 vorhanden. Das Röhrchen 262 befindet sich im senkrecht zum Übergangsabschnitt 256 abgewinkelten Abschnitt des Halterkopfes 252 und greift in die Materialaussparung 220 des in FIG 6 dargestellten Hitzeschildelementes 200 ein, wenn die Greiflasche 258 des Halteelementes 250 in die Nut 210 des Hitzeschildelementes 200 eingreift. Der Eingriff des Röhrchens 262 in die Materialaussparung 220 verhindert dabei ein Verschieben des Hitzeschildelementes in Axialrichtung A.

Ein drittes Ausführungsbeispiel für ein erfindungsgemäßes Hitzeschildelement ist in FIG 8 dargestellt. Auch in diesem Ausführungsbeispiel weist der kaltseitige Materialriegel 322 eine Aussparung 320 auf. Diese befindet sich im Kantenbereich des Materialriegels, dort wo die in Axialrichtung der Brennkammer verlaufende Umfangsseite 306 und die in Umfangsrichtung der Brennkammer verlaufende Umfangsseite 308 aneinander stoßen. Wie im in FIG 6 dargestellten Ausführungsbeispiel erstreckt sich die Materialaussparung 320 von der Kaltseite 302 aus bis zur Nut 310 durch den Materialriegel 322.

Eine insbesondere in Verbindung mit dem in FIG 8 dargestellten Hitzeschildelement 300 zu verwendendes viertes Ausführungsbeispiel für das Halteelement 350 ist in FIG 9 dargestellt. Als Vorsprung weist dieses Halteelement im Bereich der Greiflasche 358 einen hakenförmigen Ansatz 362 auf. Dieser ist an einer Kante 359 der Greiflasche 358 angeordnet, die sich in Umfangsrichtung U der Brennkammer erstreckt, wenn das Halteelement 350 an der Tragstruktur angebracht ist, und ist in Richtung auf den Übergangsabschnitt 356 abgebogen.

Beim Eingriff der Greiflasche 358 in die Nut 310 des in FIG 8 dargestellten Hitzeschildelementes 300 greift der hakenförmige Ansatz 362 in die Materialaussparung 320 ein und sichert so das Hitzeschildelement 300 gegen ein Verschieben in Axialrichtung der Gasturbinenbrennkammer.

Ein viertes Ausführungsbeispiel für das erfindungsgemäße Hitzeschildelement ist in FIG 10 dargestellt. In diesem Hitzeschildelement 400 befindet sich die Materialaussparung 420 in der Nutseite der kaltseitigen Materialriegels 422, nämlich in der vom Materialriegel 422 gebildeten Wand 411 der Nut 410. Die Aussparung 420 ist als V-förmige Einformung im Materialriegel 422 ausgeführt, deren Spitze in Richtung auf die Kaltseite 402 des Hitzeschildelementes 400 zeigt.

Das zugehörige Halteelement 450 ist in FIG 11 dargestellt. Im Halteelement 450 ist die Greiflasche 458 des Halterkopfes im Bereich der vorderen Kante 459 V-förmig eingebogen, wobei die Spitze 462 in Richtung auf den Übergangsschnitt 456 zeigt. Die V-Form der Greiflasche 458 ist dabei an die V-Form der Materialaussparung 420 im kaltseitigen Riegel 422 des Hitzeschildelementes 400 angepasst. Wenn nun die Greiflasche 458 des Halteelementes 450 in die Nut 410 des Hitzeschildelementes 400 eingreift, so verhindert die V-Form ein Verschieben des Hitzeschildelementes 400 in Axialrichtung A der Brennkammer.

Mit den beschriebenen Ausführungsbeispielen für Hitzeschildelemente und Halteelemente lässt sich ein Hitzeschild an der Tragstruktur einer Brennkammer realisieren, in dem die Hitzeschildelemente gegen ein Verschieben in Axialrichtung gesichert sind. Das Anordnen der Aussparung im kaltseitigen Materialriegel bietet sich an, da die Eingriffslaschen der Halteelemente mit Klemmsitz am kaltseitigen Materialriegel angreifen, wodurch eine enges Anliegen des Halteabschnittes am Materialriegel realisiert werden kann.

Die Ausführungsbeispiele wurden mit Bezug auf eine Gasturbinenkammer erläutert. Es sei daher angemerkt, dass die Erfindung auch zum Aufbau von Hitzeschilden in Flammrohren Verwendung finden kann, insbesondere in axialsymmetrischen Flammrohren.

Die in den Ausführungsbeispielen beschriebenen Hitzeschildelemente, die als keramische Hitzeschildelemente ausgeführt sind, lassen sich aus bisher Verwendung findenden Hitzeschildelementen herstellen, indem die Materialaussparungen nachträglich eingebracht werden. Es können daher bestehende Hitzeschilde durch Einbringen der Aussparungen in die Hitzeschildelemente und durch den Einsatz erfindungsgemäßer Halteelemente in einen erfindungsgemäßen Hitzeschild umgerüstet werden. Diese Umrüstung kann beispielsweise bei der turnusmäßigen Wartung erfolgen. Es ist auch möglich, einzelne Hitzeschildelemente erst nach und nach durch erfindungsgemäße Hitzeschildelemente zu ersetzen.

Die erfindungsgemäße Lösung für ein axiales Fixieren der Hitzeschildelemente kann auch dann eingesetzt werden, wenn an der Kaltseite der Hitzeschildelemente eine keramische Matte angeordnet ist.

Gegenüber alternativen Lösungsvorschlägen, die das Vorsehen einer die Hitzeschildelemente gegen axiales Verschieben sichernden Klammer beinhalten, bietet die erfindungsgemäße Lösung den Vorteil, dass kein zusätzliches Bauteil nötig ist. Aufgrund der axialen Fixierung der Hitzeschildelemente treten weniger große Variationen in den Spaltbreiten auf. Insbesondere lassen sich besonders große Spalte zwischen benachbarten Hitzeschildelementen vermeiden. Der Sperrluftbedarf zum Sperren der Spalte kann so verringert werden, was auch zu einer Verringerung der Temperaturgradienten in den keramischen Hitzeschildelementen führt. Im Ergebnis lassen sich so die Wärmespannungen im keramischen Hitzeschildelement verringern, was zu weniger bzw. zu kürzeren Rissen im Vergleich zu konventionellen Hitzeschilden führt. Geringere Austauschraten und längere Lebensdauer des Hitzeschildelementes sind die Folge.

Das axiale Sichern der Hitzeschildelemente ermöglicht außerdem eine Optimierung des Toleranzkonzeptes wodurch ein Verkürzen der Monatgezeit im Neubau und im Service möglich ist, da ein nachträgliches Anpassen der Spalttoleranzen durch Schleifen entfallen kann oder zumindest weniger häufig notwendig ist.

## Patentansprüche

1. Brennkammer, insbesondere Gasturbinenbrennkammer, mit einem Hitzeschild umfassend
- eine Tragstruktur (3) und
- eine an der Tragstruktur (3) befestigte Anzahl von Hitzeschildelementen (100, 200, 300, 400) umfassend ein keramisches Material und aufweisend eine der Tragstruktur (3) zugewandten Kaltseite (102, 202, 302, 402) und eine gegenüber liegende Heißseite (104, 204, 304, 404) und die Kaltseite (102, 202, 302, 402) mit der Heißseite (104, 204, 304, 404) verbindende Umfangsseiten (106, 108, 206, 208, 306, 308, 406, 408), wobei wenigstens eine der Umfangsseiten (106, 206, 306, 406) eine Eingriffsnut (110, 210, 310, 410) aufweist, welche (110, 210, 310, 410) zur Kaltseite (102, 202, 302, 402) hin von einem kaltseitigen Materialriegel (122, 222, 322, 422) und zur Heißseite hin von einem heißseitigen Materialriegel (124, 224, 324, 424) und zum Inneren des Hitzeschildelementes (100, 200, 300, 400) hin von einem Nutboden (126, 226, 326, 426) begrenzt ist, sowie
- einer Anzahl von Haltelementen (150, 150', 250, 350, 450) aufweisend einen Übergangsabschnitt (156, 156', 256, 356, 456) und einen sich daran (156, 156', 256, 356, 456) anschließenden gegenüber dem Übergangsabschnitt (156, 156', 256, 356, 456) verbreiterten in einem Nutgrund (7) der Tragstruktur (3) fixierten Fixierabschnitt (154) und einen am Übergangsabschnitt (156, 156', 256, 356, 456) anschließenden in die Eingriffsnut (110, 210, 310, 410) eingreifenden Halteabschnitt (152, 152', 252, 352, 452),
wobei die Hitzeschildelemente (100, 200, 300, 400) mittels der Halteelemente (150, 150', 250, 350, 450) unter Spaltbelassung (101, 103) flächendeckend an der Tragstruktur (3) angeordnet sind,
**dadurch gekennzeichnet**
**dass** in einem Abschnitt des kaltseitigen Materialriegels (122, 222, 322,422) mindestens eine Materialaussparung (120, 220, 320, 420) vorhanden ist, und
**dass** die Haltelemente (150, 150', 250, 350, 450) Vorsprünge (162, 164, 262, 362, 462) aufweisen, welche (162, 164, 262, 362, 462) mit den Materialaussparungen (120, 220, 320, 420) der Hitzeschildelemente (100, 200, 300, 400) in Eingriff stehen.

2. Brennkammer nach Anspruch 1,
**dadurch gekennzeichnet,**
**dass** die Materialaussparung (420) als V-förmige Einformung ausgebildet ist.

3. Brennkammer nach Anspruch 1 oder 2,
**dadurch gekennzeichnet,**
**dass** wenigstens eine Materialaussparung (120, 220, 320) in der Kaltseite (102, 202, 302) angeordnet ist.

4. Brennkammer nach einem der Ansprüche 1 bis 3,
**dadurch gekennzeichnet,**
**dass** zumindest der Fixierabschnitt (154) und der Übergangsabschnitt (156, 156', 256, 356, 456) und der Halteabschnitt (152, 152', 252, 352, 452) aus einem einstückigen Metallblech hergestellt sind.

5. Brennkammer nach einem der Ansprüche 1 bis 4,
**dadurch gekennzeichnet,**
**dass** der Vorsprung (262, 362, 462) im Halteabschnitt (152, 352, 452) angeordnet ist.

6. Brennkammer nach Anspruch 5,
**dadurch gekennzeichnet,**
**dass** als Vorsprung (262) ein zylindrischer, am Halteabschnitt (252) angeordneter Ansatz ausgebildet ist.

7. Brennkammer nach Anspruch 5,
**dadurch gekennzeichnet,**
**dass** als Vorsprung (362) ein am Halteabschnitt (352) angeordneter Haken ausgebildet ist.

8. Brennkammer nach Anspruch 5,
**dadurch gekennzeichnet,**
**dass** der Vorsprung (462) als Spitze eines V-förmig ausgebildeten Bereiches des Halteabschnittes (452) ausgebildet ist.

9. Brennkammer nach einem der Ansprüche 1 bis 4,
**dadurch gekennzeichnet,**
**dass** der Vorsprung (162, 164) im Übergangsabschnitt (156, 156') angeordnet ist.

10. Brennkammer nach Anspruch 9,
**dadurch gekennzeichnet,**
**dass** als Vorsprung (164) ein klotzförmiger Ansatz ausgebildet ist.

11. Brennkammer nach Anspruch 9,
**dadurch gekennzeichnet,**
**dass** als Vorsprung (162) ein gebogener Bereich im Übergangsabschnitt (156') vorhanden ist, welcher derart gebogen ist, dass er beim Halten eines Hitzeschildelementes (100) in Richtung auf das Hitzeschildelement (100) vorsteht.

## Claims

1. Combustion chamber, in particular gas turbine combustion chamber, with a heat shield comprising
- a support structure (3) and
- a number of heat shield elements (100, 200, 300, 400) secured to the support structure (3) comprising a ceramic material and having a cold side (102, 202, 302, 402) facing the support structure (3) and an opposite hot side (104, 204, 304, 404) and peripheral sides (106, 108, 206, 208, 306, 308, 406, 408) connecting the cold side (102, 202, 302, 402) to the hot side (104, 204, 304, 404), wherein at least one of the peripheral sides (106, 206, 306, 406) has an engaging groove (110, 210, 310, 410), which (110, 210, 310, 410) is bounded in the direction of the cold side (102, 202, 302, 402) by a cold-side material bar (122, 222, 322, 422) and in the direction of the hot side by a hot-side material bar (124, 224, 324, 424) and in the direction of the interior of the heat shield element (100, 200, 300, 400) by a groove base (126, 226, 326, 426), and also
- a number of retaining elements (150, 150', 250, 350, 450) having a transition section (156, 156', 256, 356, 456) and a fixing section (154), which adjoins said transition section (156, 156', 256, 356, 456), is wider compared to said transition section (156, 156', 256, 356, 456) and is fixed in a groove base (7) of the support structure (3), and a retaining section (152, 152', 252, 352, 452), which adjoins the transition section (156, 156', 256, 356, 456) and engages in the engaging groove (110, 210, 310, 410),
wherein the heat shield elements (100, 200, 300, 400) are disposed by means of the retaining elements (150, 150', 250, 350, 450) on the support structure (3) to provide cover, leaving gaps (101, 103) in between,
**characterised in that**
at least one material recess (120, 220, 320, 420) is present in a section of the cold-side material bar (122, 222, 322, 422), and
the retaining elements (150, 150', 250, 350, 450) have projections (162, 164, 262, 362, 462), which are engaged with the material recesses (120, 220, 320, 420) of the heat shield elements (100, 200, 300, 400).

2. Combustion chamber according to claim 1,
**characterised in that**
the material recess (420) is configured as a v-shaped moulding.

3. Combustion chamber according to claim 1 or 2,
**characterised in that**
the at least one material recess (120, 220, 320) is disposed in the cold side (102, 202, 302).

4. Combustion chamber according to one of claims 1 to 3,
**characterised in that**
at least the fixing section (154) and the transition section (156, 156', 256, 356, 456) and the retaining section (152, 152', 252, 352, 452) are manufactured from a single piece of sheet metal.

5. Combustion chamber according to one of claims 1 to 4,
**characterised in that**
the projection (262, 362, 462) is disposed in the retaining section (152, 352, 452).

6. Combustion chamber according to claim 5,
**characterised in that**
a cylindrical lug disposed on the retaining section (252) is configured as the projection (262).

7. Combustion chamber according to claim 5,
**characterised in that**
a hook disposed on the retaining section (352) is configured as the projection (362).

8. Combustion chamber according to claim 5,
**characterised in that**
the projection (462) is configured as the tip of a v-shaped area of the retaining section (452).

9. Combustion chamber according to one of claims 1 to 4,
**characterised in that**
the projection (162, 164) is disposed in the transition section (156, 156').

10. Combustion chamber according to claim 9,
**characterised in that**
a block-type lug is configured as the projection (164).

11. Combustion chamber according to claim 9,
**characterised in that**
a bent area in the transition section (156') is present at the projection (162), being bent in such a manner that it projects in the direction of the heat shield element (100) when a heat shield element (100) is being retained.

## Revendications

1. Chambre de combustion, notamment chambre de combustion de turbine à gaz, ayant un bouclier thermique comprenant
- une structure (3) porteuse et
- un certain nombre d'éléments (100, 200, 300, 400) de bouclier thermique, fixés à la structure (3) porteuse et comprenant du matériau céramique et comportant un côté (102, 202, 302, 402) froid tourné vers la structure (3) porteuse et un côté (104, 204, 304, 404) chaud à l'opposé et des côtés (106, 108, 206, 208, 306, 308, 406, 408) périphériques reliant le côté (102, 202, 302, 402) froid au côté (104, 204, 304, 404) chaud, au moins l'un des côtés (106, 206, 306, 406) périphériques ayant une rainure (110, 210, 310, 410) de pénétration, qui (110, 210, 310, 410) est délimitée du côté (102, 202, 302, 402) froid par une traverse (122, 222, 322, 422) de matériau du côté froid et du côté chaud par une traverse (124, 224, 324, 424) de matériau du côté chaud et vers l'intérieur de l'élément (100, 200, 300, 400) de bouclier thermique par un fond (126, 226, 326, 426) de rainure, ainsi que
- un certain nombre d'éléments (150, 150', 250, 350, 450) de maintien ayant un segment (156, 156', 256, 356, 456) de transition et un segment (154) d'immobilisation s'y raccordant immobilisé dans un fond (7) de rainure de la structure (3) porteuse en s'y élargissant par rapport à la section (156, 156', 256, 356, 456) de transition et un segment (152, 152', 252, 352, 452) de maintien se raccordant à la section (156, 156', 256, 356, 456) de transition et pénétrant dans la rainure (110, 210, 310, 410) de pénétration,
dans lequel les éléments (100, 200, 300, 400) de bouclier thermique sont disposés à recouvrement de surface sur la structure (3) porteuse en laissant (101, 103) un intervalle au moyen des éléments (150, 150', 250, 350, 450) de maintien,
**caractérisée**
**en ce que**, dans une section de la traverse (122, 222, 322, 422) de matériau du côté froid, il y au moins un évidement (120, 220, 320, 420) de matériau et
**en ce que** les éléments (150, 150', 250, 350, 450) de maintien ont des saillies (162, 164, 262, 362, 462), qui (162, 164, 262, 362, 462) sont en prise avec les évidements (120, 220, 320, 420) de matériau des éléments (100, 200, 300, 400) de bouclier thermique.

2. Chambre de combustion suivant la revendication 1,
**caractérisée**
**en ce que** l'évidement (420) de matériau est en forme de V.

3. Chambre de combustion suivant la revendication 1 ou 2,
**caractérisée**
**en ce qu'**au moins un évidement (120, 220, 320) de matériau est disposé dans le côté (102, 202, 302) froid.

4. Chambre de combustion suivant l'une des revendications 1 à 3,
**caractérisée**
**en ce qu'**au moins le segment (154) d'immobilisation et le segment (156, 156', 256, 356, 456) de transition et le segment (152, 152', 252, 352, 452) de maintien sont en une tôle métallique d'une seule pièce.

5. Chambre de combustion suivant l'une des revendications 1 à 4,
**caractérisée**
**en ce que** la saillie (262, 362, 462) est prévue dans le segment (152, 152', 252, 352, 452) de maintien.

6. Chambre de combustion suivant la revendication 5,
**caractérisée**
**en ce qu'**une adjonction cylindrique du segment (252) de maintien est constitué en saillie (262).

7. Chambre de combustion suivant la revendication 5,
**caractérisée**
**en ce que** un crochet disposé sur la section (352) de maintien est constitué en saillie (362).

8. Chambre de combustion suivant la revendication 5,
**caractérisée**
**en ce que** la saillie (462) est constituée sous la forme de la pointe d'une partie en forme de V de la section (452) de maintien.

9. Chambre de combustion suivant l'une des revendications 1 à 3,
**caractérisée**
**en ce que** la saillie (162, 164) est prévue dans le segment (156, 156') de transition.

10. Chambre de combustion suivant la revendication 9,
**caractérisée**
**en ce qu'**une adjonction en forme de plot est constitué en saillie (164).

11. Chambre de combustion suivant la revendication 9,
**caractérisée**
**en ce qu'**il y a, comme saillie (162), une région courbée dans le segment (156') de transition, qui est courbée de façon à, lors du maintien d'un élément (100) de bouclier thermique, dépasser en direction de l'élément (100) de bouclier thermique.
